# EUROPÄISCHE PATENTSCHRIFT

(11) **EP 0 537 601 B1**
(45) Veröffentlichungstag und Bekanntmachung des Hinweises auf die Patenterteilung: **15.05.1996**
(21) Anmeldenummer: 92117063.5
(22) Anmeldetag: 06.10.1992
(51) Int. Cl.: B65D 39/16, B65D 55/02, B65D 55/08

(54) **Stopfen für einen Behälter**
Stopper for container
Bouchon pour récipient

(30) Priorität: 15.10.1991 DE 4134082
(43) Veröffentlichungstag der Anmeldung: 21.04.1993
(73) Patentinhaber: GAPLAST GmbH, D-82442 Saulgrub (DE)
(72) Erfinder: Kneer, Roland, W-8105 Farchant (DE); Heiland, Christoph, W-8111 Saulgrub (DE)
(74) Vertreter: Flosdorff, Jürgen, Dr.

(56) Entgegenhaltungen:
- EP-A- 0 202 506
- CH-A- 438 065

## Beschreibung

Die Erfindung betrifft einen Stopfen für einen Behälter, der vorzugsweise eine Flaschenform hat und insbesondere zur Aufnahme von Tabletten, Dragees oder auch anderer Substanzen beispielsweise in Pulver- oder Granulatform bestimmt ist, wobei der Stopfen mit einem den Rand der Behälteröffnung, gegebenenfalls den Behälterhals, umgreifenden, abreißbaren Sicherungsring zur Originalitätssicherung des Behälterinhalts versehen ist, der mit einem inneren Vorsprung den nach außen weisenden Ringvorsprung des Behälters untergreift.

Derartige Stopfen, deren abreißbarer Sicherungsring mit einer beispielsweise im Querschnitt kegelstumpfförmigen Wulst einen äußeren Ringvorsprung am Hals des Behälters untergreift, sind bekannt. Diese Stopfen haben den Nachteil, daß sie dann, wenn sie aus einem Material gewisser Flexibilität bestehen, von dem Behälterhals "abgehebelt" werden können, ohne daß die Sollbruchnaht des Sicherungsrings beschädigt wird, so daß sie ihre Aufgabe der Originalitätssicherung des Inhalts des Behälters nicht hinreichend erfüllen können.

Es ist daher bereits in der EP-A-0 202 506 ein Stopfen als Behälterverschluß vorgeschlagen worden, dessen den Behälterrand übergreifende äußere Wand über abreißbare Stege mit einem Originalitätssicherungsring verbunden ist, an dessen Innenfläche schräg in Öffnungsrichtung weisende Laschen angeformt sind, die unter einen umgebördelten Rand des Behälters greifen. Dieser bekannte Stopfen kann nur dann von dem Behälter abgenommen werden, wenn der Sicherungsring entfernt ist, so daß der unbeschädigte Zustand des Sicherungsrings gewährleistet, daß sich in dem Behälter das ursprünglich eingefüllte Präparat im Originalzustand befindet.

Nachteilig bei diesem vorbekannten Stopfen ist, daß er ein aufwendiges Spritzgußwerkzeug mit Schiebern erfordert, die die schräg nach oben weisenden Laschen hintergreifen. Hierdurch ist die Herstellung des Stopfens mit beträchtlichen Kosten verbunden. Nachteilig ist ferner, daß im Kopfbereich des Stopfens Aussparungen für die Schieber ausgebildet sein müssen.

Aus der CH-A-438 065 ist ein Stopfen gemäß dem Oberbegriff des Patentanspruch 1 bekannt. Dieser Stopfen umreift den Rand der Behälteröffnung mit einem zylindrischen Umfangsabschnitt, dessen Unterkante über Abreißstege mit einem zylindrischen Sicherungsring verbunden ist, der einen größeren Durchmesser als der Umfangsabschnitt des Stopfens hat.

Der vorliegenden Erfindung liegt die Aufgabe zugrunde, einen Stopfen der betrachteten Art so weiter zu entwickeln, daß die Originalitätssicherung des Behälterinhalts mit einfacheren, billigeren Mitteln gewährleistet ist.

Diese Aufgabe wird erfindungsgemäß durch die im Kennzeichen des Anspruchs 1 angegebenen Merkmale gelöst. Vorteilhafte Ausgestaltungen der Erfindung sind in den abhängigen Ansprüchen gekennzeichnet.

Gemäß der vorliegenden Erfindung greift der Stopfen bevorzugt mit einer sogenannten Olive in einem Klemmsitz in die Behälteröffnung ein und ist mit einer Einrichtung versehen, die nach Entfernen des Originalitätssicherungsrings als Handhabe zur Abnahme des Stopfens von dem Behälter dient. Vorzugsweise ist hierzu ein Schieber vorgesehen, der über den seitlichen Rand des Stopfens und gegebenenfalls des Behältershalses hinaus vorschiebbar ist. Die Ausbildung kann aber auch so getroffen sein, daß nach Entfernen des Sicherungsrings eine geeignete Angriffsfläche, Griffmulde oder Griffläche etc. freigelegt wird.

Weiter ist erfindungsgemäß vorgesehen, daß der Sicherungsring eine im wesentlichen zylindrische Umfangswand, die den oberen Rand des Behälters umschließt, und eine um etwa 90° nach innen abgewinkelte, kreisringförmige Wand aufweist, die über eine Sollbruchnaht mit dem Kopfteil verbunden ist.

Mit dieser Ausbildung ist zuverlässig verhindert, daß der Sicherungsring von dem Behälter "abgehebelt" werden kann, da bei Aufbringung einer entsprechenden Kraft unter den unteren Rand des Sicherungsrings die Sollbruchnaht aufreißen würde, weil der mittige Kopfteil des Stopfens im Klemmsitz an bzw. in der Behälteröffnung gehalten ist und dieser Kopfteil keine Angriffsfläche zur Aufbringung einer (mittigen) Zugkraft bietet, die den Klemmsitz des Stopfens in dem Behälter überwinden könnte.

Wenn in der bevorzugten Ausgestaltung der Erfindung als zusätzliche Kindersicherung der Schieber angeordnet ist, hat der Sicherungsring einen Blockier-Umfangsabschnitt, der an seinem oberen Ende einen mit dem Kopfteil des Stopfens vorzugsweise nicht verbundenen Ansatz aufweist, der in die Vorschubbahn des Schiebers hineinragt, so daß dieser nicht in die Position vorgeschoben werden kann, in der er eine Griffläche zur Abnahme des Stopfens von dem Behälter bietet. Damit kann der Schieber solange nicht als Handhabe zum Abnehmen des Stopfens herangezogen werden, wie der Originalitäts-Sicherungsring befestigt ist, da dieser mit einem oberen Ansatz die Vorschubbewegung des Schiebers in seine Betätigungslage verhindert.

Die Erfindung ermöglicht es, daß die radial innere Wulst des Sicherungsrings im Querschnitt eine einfache Form hat, beispielsweise die Form eines Kegelstumpfs oder eines Dreiecks oder eine bogenförmig vorgewölbte Form, womit dieser ringförmige Vorsprung auf einfache Weise und kostengünstig durch Zwangsentformung herstellbar ist, d.h. durch einen inneren Kern der Spritzgußform, die nach dem Ausformen des Sicherungsrings unter dessen Aufweitung abgezogen wird. Jegliches "Abhebeln" wird durch die gegenüber der Umfangswand des Sicherungsringes, unter deren unterem Rand die zum "Abhebeln" erforderliche Kraft aufzubringen wäre, radial nach innen versetzte Sollbruchnaht sowie durch den von außen nicht lösbaren Klemmsitz des Stopfens in der Behälteröffnung zuverlässig verhindert.

Die Sollbruchnaht kann durch eine Einkerbung oder durch abreißbare Stege ausgebildet sein. Der

Blockier-Umfangsabschnitt ist mit dem Kopfteil des Stopfens nicht verbunden, wobei dies entweder beim Spritzvorgang durch entsprechende Ausbildung der Spritzgußform oder durch nachträgliches Freischneiden bewerkstelligt werden kann.

Gemäß der Erfindung wird ferner vorgeschlagen, daß die kreisringförmige Wand des Sicherungsrings in der Befestigungslage des Stopfens an dem Behälter auf dem oberen Rand der Behälteröffnung aufliegt. Die kreisringförmige Wand hat im Bereich des Blockier-Umfangsabschnitts mit besonderem Vorteil wenigstens stellenweise eine größere Wandstärke als im Bereich des übrigen Sicherungsrings, so daß in der Befestigungslage des Stopfens sich der kreisringförmige Wandabschnitt des Blockier-Umfangsabschnitts zwangsweise hochstellt, wobei die Abmessungen so getroffen sind, daß hiermit der Vorschub des Schiebers des Stopfens über den Behälterrand hinweg zuverlässig verhindert ist, solange der Sicherungsring mit dem Blockier-Umfangsabschnitt an dem Stopfen befestigt ist. Diese zwangsweise Blockierung des Schiebers verhindert die Abnahme des Stopfens ohne Beschädigung der Sollbruchnaht.

In diesem Zusammenhang wird ferner vorgeschlagen, daß der Eckbereich des Blockier-Umfangsabschnitts, in dem die vorzugsweise zylindrische Umfangswand in die von dem Kopfteil freie kreisringförmige Wand übergeht, eine verringerte Querschnittsdicke hat, so daß der kreisringförmige Wandabschnitt nach Art eines Filmscharniers hochklappen kann. Die Verringerung der Querschnittsdicke kann beispielsweise durch eine innen eingeformte Kerbe hervorgerufen werden.

Der Blockier-Umfangsabschnitt kann eine Breite haben, die im wesentlichen mit der Breite des Schiebers übereinstimmt. Wesentlich ist, daß der Blockier-Umfangsabschnitt so breit ist, daß -wegen seiner Kreisbogenform- der blockierende obere Wandabschnitt nicht nach außen weggeklappt werden kann, um den Weg für den Schieber in dessen Betätigungsstellung freizugeben. Anstelle eines Filmscharniers kann der zylindrische Teil und der vorzugsweise kreisringförmige Teil des Blockier-Umfangsabschnitts auch durch eine Sollbruchnaht miteinander verbunden sein.

Nach einem weiteren Gesichtspunkt der Erfindung kann der Blockier-Umfangsabschnitt über wenigstens eine vorzugsweise vertikale, d.h. etwa parallel zur Längsachse des Behälters verlaufende Sollbruchnaht mit dem übrigen Sicherungsring verbunden sein. Außerdem kann der Blockier-Umfangsabschnitt durch ein von dieser Sollbruchnaht in Umfangsrichtung beabstandetes, ebenfalls vorzugsweise vertikales Filmscharnier mit dem Sicherungsring in Verbindung stehen, um auf diese Weise das Abreißen des Sicherungsrings zu erleichtern. Anstelle eines Filmscharniers kann auch eine zweite Sollbruchnaht ausgebildet sein.

Der erfindungsgemäß vorgesehene, mit dem Stopfen zusammenwirkende Behälter hat einen äußeren Ringvorsprung, der mit der radial inneren Ringwulst des Sicherungsrings zusammenwirkt. Dieser Ringvorsprung des Behälters kann mit Vorteil eine im wesentlichen rechtwinklig zur Behälter-Längsachse nach außen vorspringende Haltewand aufweisen, unter der die Ringwulst des Sicherungsrings in der Befestigungslage des Stopfens einschnappt.

Gemäß der Erfindung wird ferner vorgeschlagen, daß der Blockier-Umfangsabschnitt nicht mit der Ringwulst versehen ist. Diese Ausbildung hat den Vorteil, daß ein Aufreißen der Sollbruchstelle(n) zwischen dem Blockier-Umfangsabschnitt und dem übrigen Sicherungsring beim Abziehen des inneren Kerns bei der Zwangsentformung vermieden ist. Die Originalitätssicherung des Behälterinhalts wird durch diese vorteilhafte Maßnahme nicht beeinträchtigt.

Der Kopfteil des Stopfens liegt zweckmäßigerweise mit einem zylindrischen Basisabschnitt auf einer ausgesparten, umlaufenden Ringschulter des Behälters aus. Vorzugsweise fluchtet dabei die Oberkante des zylindrischen Basisabschnitts mit der Oberkante der Behälteröffnung, so daß der an den zylindrischen Basisabschnitt (in axialer Richtung gesehen) anschließende Schieber dicht über den Rand des Behälters vortritt, wenn der Sicherungsring entfernt ist.

An den zylindrischen Basisabschnitt des Kopfteils schließt sich mit besonderem Vorteil ein konischer Abschnitt an, der in einer im wesentlichen ebenen Oberseite des Stopfens endet. Hiermit ist die Ausbildung so getroffen, daß sich keine Griffläche bietet, um den Klemmsitz des Stopfens in der Behälteröffnung zu lösen, so daß dies nur bei ausgefahrenem Schieber möglich ist. Hiermit ist zuverlässig verhindert, daß kleine Kinder Zugang zu dem Behälterinhalt haben.

Es sei betont, daß der Schieber im wesentlichen bündig mit der Oberseite des Kopfteils abschließen sollte, damit dieser in der nicht-vorgeschobenenPosition keine Griffläche bietet.

Der erfindungsgemäße Stopfen vereinigt eine zuverlässige Originalitätssicherung mit einer Kindersicherung und hat dabei zudem den Vorteil einer verhältnismäßig einfachen, kostengünstigen Herstellung. Ein bevorzugtes Material für den Stopfen ist Polyäthylen , wobei die Erfindung selbstverständlich nicht hierauf beschränkt ist. Das erfindungsgemäße Fläschchen besteht vorzugsweise aus Glas, wobei hierfür natürlich auch Kunststoffe wie z.B. Polypropylen in Betracht kommen.

Weitere Merkmale, Vorteile und Einzelheiten der Erfindung ergeben sich aus der nachfolgenden Beschreibung einer bevorzugten Ausführungsform sowie anhand der Zeichnung. Dabei zeigen:
- Fig. 1: einen Längsschnitt durch einen erfindungsgemäßen Stopfen;
- Fig. 2: eine Aufsicht auf den Stopfen gemäß Fig. 1;
- Fig. 3: eine Seitenansicht des Stopfens gemäß Fig. 1 in Richtung des Pfeils A und
- Fig. 4: einen Längsschnitt durch den Stopfen und einen erfindungsgemäßen Behälter in der Befestigungslage.

Der Stopfen 1 enthält allgemein ein Kopfteil 2, in welches ein der Kindersicherung dienender Schieber 3 verschieblich eingesetzt ist, einen Sicherungsring 4 mit einem Blockier-Umfangsabschnitt 5und einen üblicherweise als Olive bezeichneten Teil 6, der in die Öffnung eines flaschenartigen Behälters 7 (Fig. 4) eingreift und dort im Klemmsitz gehalten ist.

Der Sicherungsring 4 des Stopfens 1 enthält einen zylindrischen Abschnitt 8, der an seinem oberen Ende um 90° nach innen gebogen ist und sich in einem kreisringförmigen Abschnitt 9 fortsetzt, der über eine kreisförmige Sollbruchnaht 10 mit dem Kopfteil 2 verbunden ist. Letzteres trifft nicht für den Blockier-Umfangsabschnitt 5 zu, der ebenfalls einen zylindrischen Randabschnitt 8 und einen radial nach innen um 90° abgewinkelten, ringförmigen Wandabschnitt 11 aufweist, der jedoch nicht mit demKopfteil 2 verbunden ist, sondern frei endet.

Dieser nach der Herstellung zunächst ebenfalls horizontal angeordnete Wandabschnitt 11 geht in einem Eckbereich 12 verringerter Querschnittsabmessungen in den zylindrischen Teil 8 über, wodurch der Wandabschnitt 11 leicht verschwenkbar wird, und hat selbst eine größere Wandstärke als der horizontale Wandabschnitt 9 des übrigen Sicherungsrings 4.

Der Blockier-Umfangsabschnitt 5 ist einerseits durch eine vertikale Sollbruchnaht 13 und andererseits durch ein Filmscharnier 14 mit dem übrigen Sicherungsring 4 verbunden, wobei allerdings der horizontale Wandabschnitt 11 mit dem kreisringförmigen Wandabschnitt 9 des Sicherungsrings 4 unverbunden ist.

Der Sicherungsring 4 enthält eine radial innere Wulst 15, die in etwa einen kegelstumpfförmigen Querschnitt hat und in der Befestigungslage (Fig. 4) einen ringförmigen äußeren Ansatz 16 des Behälters 7, genauer gesagt eine senkrecht zur Längsachse 17 des Behälters 7 verlaufende Wandfläche 18 untergreift. Der Blockier-Umfangsabschnitt 5 ist nicht mit dieser Ringwulst 15 versehen, um die Zwangsentformung ohne Verletzung der Sollbruchnaht 13 zu ermöglichen.

Am oberen Rand des erfindungsgemäßen flaschenförmigen Behälters 7 ist eine abgestufte Ringschulter 19 ausgebildet, in die ein zylindrischer Basisabschnitt 20 des Kopfteils 2 des Stopfens 1 in der Befestigungslage eingreift. Die Oberkante des zylindrischen Basisabschnitts 20 fluchtet in etwa mit der Oberkante des nach oben überstehenden Ringvorsprungs 21 des Behälters 7, auf dem der kreisringförmige Abschnitt 9 des Sicherungsrings 4 sowie der Wandabschnitt 11 des Blockier-Umfangsabschnitts 5 in der Befestigungslage aufliegt. Da der Wandabschnitt 11 eine größere Dicke hat und durch eine Art Filmscharnier mit dem zylindrischen Wandabschnitt 8 verbunden ist, wird hierdurch zwangsweise der Wandabschnitt 11 des Blockier-Umfangsabschnitts 5 hochgeklappt und ragt in den Vorschubweg des Schiebers 3 hinein, der dadurch daran gehindert ist, vorgeschoben zu werden.

Der Kopfteil 2 des Stopfens 1 hat im Anschluß an den zylindrischen Basisabschnitt 20 einen konischen Abschnitt 22, der in einer ebenen Oberseite 23 endet, mit der der Schieber 3 im wesentlichen fluchtet. Der Kopfteil 2 des Stopfens 1 und der Schieber 3 bieten in der in Fig. 4 dargestellten Lage keine Angriffsfläche, um auf den mittigen Teil des Stopfens 1 eine nach oben gerichtete Zugkraft auszuüben, mit der der Klemmsitz der Olive in der Behälteröffnung überwunden werden könnte.

Zum Öffnen des Behälters wird die Sollbruchnaht 13 aufgerissen, woraufhin der Sicherungsring 4 entlang der kreisförmigen Sollbruchnaht 10 abgerissen werden kann. Daraufhin kann der Schieber 3 über die Oberkante der Behälteröffnung hinaus vorgeschoben werden, was durch eine Griffmulde 24 in der Oberseite des Schiebers 3 erleichtert ist. Die eingefahrene Ausgangsstellung des Schiebers 3 ist durch einen Vorsprung 25 im Bodenbereich der Bewegungsbahn des Schiebers 3 gesichert, die durch Aufbringen einer Vorschubkraft überwunden wird. Die vorgeschobene Position des Schiebers 3 ist durch einen Anschlag 26 definiert.

Bei dem Versuch, durch Aufbringen einer in Fig. 4 nach oben gerichteten Kraft auf die Unterkante 27 des Sicherungsrings 4 den Stopfen 1 von dem Behälter 7 "abzuhebeln", reißt die Sollbruchnaht 10 zwangsläufig auf, da der eigentliche Stopfen wegen des Klemmsitzes der Olive 6 in der Behälteröffnung dieser nachoben gerichteten Bewegung nicht folgt. Damit ist der Behälter gegen unbefugten Eingriff zuverlässig gesichert.

Es liegt im Rahmen der Erfindung, daß der obere Ansatz des Blockier-Umfangsabschnitts durch eine Verlängerung des zylindrischen Wandabschnitts gebildet sein kann, dessen "Wegklappen" durch geeignete Maßnahmen unmöglich gemacht sein kann. Diese Wandverlängerung kann auch zusätzlich zu einem kreisringförmigen, mit dem Kopfteil über eine Sollbruchnaht verbundenen Wandabschnitt vorgesehen sein.

Außerdem liegt es im Rahmen der Erfindung, in einer vereinfachten Ausführungsform auf die Anordnung des Schiebers und des Blockier-Umfangsabschnitts zu verzichten. Die gegenüber der zylindrischen Umfangswand radial innen liegende kreisförmige Sollbruchnaht bildet bei einem Klemmsitz des Stopfens in der Behälteröffnung eine zuverlässige Originalitätssicherung, solange der Stopfen nicht an seinem Kopfteil in Freigaberichtung gezogen werden kann. Nach Entfernen des Sicherungsringes kann eine geeignete Angriffsfläche, Griffmulde etc. freigelegt werden.

## Patentansprüche

1. Stopfen (1) für einen Behälter mit einem den Rand der Behälteröffnung umgreifenden, abreißbaren Sicherungsring (4) zur Originalitätssicherung des Behälterinhalts, mit einer radial inneren Wulst (15), die einen nach außen weisenden Ringvorsprung des Behälters untergreift, wobei der Stopfen (1) im Klemmsitz in die Behälteröffnung eingreift und eine Einrichtung (3) aufweist, mit deren Hilfe nach Entfernung des Sicherungsrings (4) der Stopfen von dem Behälter abnehmbar ist,
**dadurch gekennzeichnet**,
daß der Sicherungsring (4) eine im wesentlichen zylindrische Umfangswand (8), die den oberen Rand des Behälters (7) umschließt, und eine um etwa 90° nach innen abgewinkelte, kreisringförmige Wand (9) aufweist, die über eine Sollbruchnaht (10) mit dem Kopfteil (2) verbunden ist.

2. Stopfen nach Anspruch 1,
dadurch gekennzeichnet, daß die Einrichtung zum Abnehmen des Stopfens (1) ein Schieber (3) ist, der nach Entfernung des Sicherungsrings (4) über den seitlichen Rand des Stopfens hinaus vorschiebbar ist, und daß der Sicherungsring (4) eine Blockiereinrichtung (11) aufweist, die in der Befestigungslage des Stopfens (1) in die Bewegungsbahn des Schiebers (3) ragt und dessen Vorschub verhindert, solange der Sicherungsring (4) nicht entfernt ist.

3. Stopfen nach Anspruch 2,
dadurch gekennzeichnet, daß die Blockiereinrichtung (11) aus einem von einem Blockier-Umfangsabschnitt (5) des Sicherungsringes (4) übergehenden, frei endenden Wandabschnitt der kreisförmigen Wand (9) besteht.

4. Stopfen für einen Behälter nach Anspruch 3,
dadurch gekennzeichnet, daß die kreisringförmige Wand (9) im Bereich des Blockier-Umfangsabschnitts (5) wenigstens stellenweise eine größere Wandstärke als im Bereich des übrigen Sicherungsrings (4) aufweist.

5. Stopfen für einen Behälter nach einem der Ansprüche 3 bis 4, dadurch gekennzeichnet, daß der Eckbereich (12) des Blockier-Umfangsabschnitts (5), in dem die im wesentlichen zylindrische Umfangswand (8) in den frei endenden Wandabschnitt (11) übergeht, eine verringerte Querschnittsdicke hat.

6. Stopfen für einen Behälter nach einem der Ansprüche 3 bis 5, dadurch gekennzeichnet, daß der Blockier-Umfangsabschnitt (5) über wenistens eine vorzugsweise vertikale Sollbruchnaht (13) mit dem übrigen Sicherungsring (4) verbunden ist.

7. Stopfen für einen Behälter nach Anspruch 6, dadurch gekennzeichnet, daß der Blockier-Umfangsabschnitt (5) außerdem durch ein von der vertikalen Sollbruchnaht (13) in Umfangsrichtung beabstandetes, vorzugsweise vertikales Filmscharnier (14) mit dem Sicherungsring (4) verbunden ist.

8. Stopfen für einen Behälter nach einem der Ansprüche 1 bis 7, dadurch gekennzeichnet, daß die Wulst (15) des Sicherungsrings (4) im Querschnitt im wesentlichen eine Kegelstumpfform oder Dreiecksform aufweist.

9. Stopfen für einen Behälter nach einem der Ansprüche 3 bis 8, dadurch gekennzeichnet, daß der Blockier-Umfangsabschnitt (5) nicht mit der Wulst (15) versehen ist.

10. Stopfen für einen Behälter nach einem der Ansprüche 2 bis 9, dadurch gekennzeichnet, daß der Kopfteil (2) des Stopfens (1) mit einem zylindrischen Basisabschnitt (20) auf einer ausgesparten, umlaufenden Ringschulter (19) des Behälters (7) aufliegt, daß sich an den zylindrischen Basisabschnitt (20) des Kopfteils (2) ein konischer Abschnitt (22) anschließt, der in einer im wesentlichen ebenen Oberseite (23) endet, und daß der Schieber (3) im wesentlichen bündig mit der Oberseite (23) des Kopfteils (2) abschließt und in der nicht-vorgeschobenen Position keine Griffläche bietet.

## Claims

1. Stopper (1) for a container with a pull-off sealing ring (4), which embraces the rim of the container opening, for guaranteeing the integrity of the container contents, which ring has a radially inner bead (15) which engages under an outward pointing annular projection of the container, the stopper (1) engaging in the container opening with a force fit and comprising a device (3) by means of which the stopper can be removed from the container following the removal of the sealing ring (4), characterised in that the sealing ring (4) comprises an essentially cylindrical circumferential wall (8), which surrounds the upper rim of the container (7), and a circular ring-shaped wall (9), which is bent inward through approximately 90° and is connected to the head part (2) via a predetermined breaking seam (10).

2. Stopper according to claim 1, characterised in that the device for removing the stopper (1) is a slide member (3) which can be pushed forward beyond the lateral edge of the stopper following the removal of the sealing ring (4), and that the sealing ring (4) comprises a blocking device (11) which, when the stopper (1) is in the securing position, projects into the path of movement of the slide member (3) and prevents it from advancing until the sealing ring (4) is removed.

3. Stopper according to claim 2, characterised in that the blocking device (11) consists of a freely terminating wall section, which extends from a blocking circumferential section (5) of the sealing ring (4), of the circular wall (9).

4. Stopper for a container according to claim 3, characterised in that the circular ring-shaped wall (9) is thicker in the region of the blocking circumferential section (5) than in the region of the rest of the sealing ring (4), at least in places.

5. Stopper for a container according to one of claims 3 to 4, characterised in that the corner region (12) of the blocking circumferential section (5), in which the essentially cylindrical circumferential wall (8) passes into the freely terminating wall section (11), has a reduced cross-sectional thickness.

6. Stopper for a container according to one of claims 3 to 5, characterised in that the blocking circumferential section (5) is connected to the rest of the sealing ring (4) via at least one predetermined breaking seam (13) which is preferably vertical.

7. Stopper for a container according to claim 6, characterised in that the blocking circumferential section (5) is also connected to the sealing ring (4) via a film hinge (14) which is disposed at a distance from the vertical predetermined breaking seam (13) in the circumferential direction and is preferably vertical.

8. Stopper for a container according to one of claims 1 to 7, characterised in that the bead (15) of the sealing ring (4) is essentially in the form of a truncated cone or triangle in cross section.

9. Stopper for a container according to one of claims 3 to 8, characterised in that the blocking circumferential section (5) is not provided with the bead (15).

10. Stopper for a container according to one of claims 2 to 9, characterised in that the head part (2) of the stopper (1) lies by way of a cylindrical base section (20) on a recessed, circulating annular shoulder (19) of the container (7), that a conical section (22) adjoins the cylindrical base section (20) of the head part (2), which section (22) terminates in an essentially plane top surface (23), and that the slide member (3) is essentially flush with the top surface (23) of the head part (2) and does not present any gripping surface when it is not pushed forward.

## Revendications

1. Bouchon (1) pour un récipient ayant une bague de sécurité (11) pouvant être enlevée par déchirement, s'appliquant autour du bord de l'ouverture du récipient, en vue de constituer une sécurité d'origine du contenu du récipient, avec un bourrelet radialement intérieur (15) qui saisit par le dessous une saillie annulaire, tournée vers l'extérieur, du récipient, le bouchon (1) s'engageant en un siège serré dans l'ouverture de récipient et présentant un dispositif (3) à l'aide duquel, après enlèvement de la bague de sécurité (4) le bouchon peut être enlevé du récipient, caractérisé en ce que la bague de sécurité (4) présente une paroi périphérique (8) sensiblement cylindrique, qui entoure le bord supérieur du récipient (7) et qui présente une paroi annulaire circulaire (9), repliée à peu près de 90° vers l'intérieur et reliée à la partie tête (2) par l'intermédiaire d'un cordon destiné à la rupture (10).

2. Bouchon selon la revendication 1, caractérisé en ce que le dispositif destiné à enlever le bouchon (1) est un poussoir (3) qui peut être avancé par coulissement, après enlèvement de la bague de sécurité (4), sur le bord latéral du bouchon, et en ce que la bague de sécurité (4) présente un dispositif de blocage (11) qui, dans la position de fixation du bouchon (1) pénètre dans la trajectoire de déplacement du poussoir (3) et empêche son avance tant que la bague de sécurité (4) n'a pas été enlevée.

3. Bouchon selon la revendication 2, caractérisé en ce que le dispositif de blocage (11) est constitué d'une section de paroi à extrémité libre, se transformant depuis une section périphérique de blocage (5) de la bague de sécurité (4), de la paroi annulaire circulaire (9).

4. Bouchon pour un récipient selon la revendication 3, caractérisé en ce quela paroi annulaire circulaire (9) présente dans la zone de la section périphérique de blocage (5), au moins par endroits, une plus grande épaisseur de paroi que dans la zone du reste de la bague de la sécurité (4).

5. Bouchon pour un récipient selon l'une des revendications 3 à 4, caractérisé en ce que la zone d'angle (12) de la section périphérique de blocage (5), dans laquelle la paroi périphérique (8) sensiblement cylindrique se transforme en la section de paroi (11) à extrémité libre, a une épaisseur de section transversale diminuée.

6. Bouchon pour un récipient selon l'une des revendications 3 à 5, caractérisé en ce que la section périphérique de blocage (5) est relié au reste de la bague de sécurité (4) par l'intermédiaire d'au moins un cordon destiné à la rupture (13), qui est de préférence vertical.

7. Bouchon pour un récipient selon la revendication 6, caractérisé en ce que la section périphérique de blocage est reliée en outre à la bague de sécurité (4) au moyen d'une charnière film (14), de préférence verticale, espacée en direction périphérique vis-à-vis du cordon destiné à la rupture (13) orienté verticalement.

8. Bouchon pour un récipient selon l'une des revendications 1 à 7, caractérisé en ce que le bourrelet (15) de la bague de sécurité (4) a une section transversale sensiblement à forme tronconique ou triangulaire.

9. Bouchon pour un récipient selon l'une des revendications 3 à 8, caractérisé en ce que la section périphérique de blocage (5) n'est pas pourvue du bourrelet (15).

10. Bouchon pour un récipient selon l'une des revendications 2 à 9, caractérisé en ce que la partie tête (12) du bouchon (1) repose, par une section de base (20) cylindrique, sur un épaulement annulaire (19) de pourtour, évidé, du récipient (7), en ce qu'à la section de base (20) cylindrique de la partie tête (2) se raccorde une section conique (22), qui s'achève en une face supérieure (23) sensiblement plane, et en ce que le poussoir (3) s'achève de façon sensiblement affleurée vis-à-vis de la face supérieure (23) de la partie tête (2) et n'offre aucune surface de prise lorsqu'il se trouve dans la position non avancée par coulissement.
